# EUROPÄISCHE PATENTSCHRIFT

(11) **EP 1 099 037 B1**
(45) Veröffentlichungstag und Bekanntmachung des Hinweises auf die Patenterteilung: **05.03.2003**
(21) Anmeldenummer: 99940038.5
(22) Anmeldetag: 23.07.1999
(51) Int. Cl.: E05F 15/12, E05F 1/10

(54) **MOTOR- ODER HANDBETRIEBENES KIPP- ODER SEKTIONALTOR**
MOTOR DRIVEN OR HAND DRIVEN UP-AND-OVER DOOR OR SECTIONAL DOOR
PORTE BASCULANTE OU SECTIONNEE A ACTIONNEMENT MOTORISE OU MANUEL

(30) Priorität: 23.07.1998 DE 29813029 U
(43) Veröffentlichungstag der Anmeldung: 16.05.2001
(73) Patentinhaber: Belu Tec GmbH, 49811 Lingen/Ems (DE)
(72) Erfinder: LUCAS, Bernd, D-49809 Lingen (DE)
(74) Vertreter: Schumacher, Horst, Dr. Dipl.-Phys.
(86) Internationale Anmeldenummer: EP9905260
(87) Internationale Veröffentlichungsnummer: WO00005472

(56) Entgegenhaltungen:
- DE-A- 3 741 744
- DE-A- 4 003 218
- GB-A- 2 093 907

## Beschreibung

Die Erfindung betrifft ein motor- oder handbetriebenes Kippoder Sektionaltor mit den Merkmalen des Oberbegriffs des Anspruchs 1. Ein derartiger Stand der Technik wird als bekannt vorausgesetzt.

Gewichtsausgleichseinrichtungen für derartige Tore, bei denen das Torgewicht durch eine Feder - bei gattungsgemäßen Toren durch eine Torsionsfeder - weitgehend ausgewogen wird, müssen die Zugseillänge und die Feder-Vorspannung sorgfältig eingestellt werden. Während die Zugseillänge durch Seilklemmen und/oder verstellbare Seileinhängeösen üblicherweise eingestellt wird, wird die Torsionsfeder-Vorspannung durch einen von Hand betätigbaren drehbaren Mechanismus voreingestellt.

Es ist bekannt, bei einem in zwei Führungsschienen mittels Rollen geführten Sektionaltor die Torsionsfederwelle am hinteren Ende des horizontalen Führungsschienenbereiches zu befestigen und das Zugseil von der koaxial auf der Torsionsfederwelle sitzenden Seiltrommel ausgehend über eine im Bogenbereich der Führungsschiene angeordnete Umlenkrolle auf das untere Ende der unteren Torsektion hin umzulenken und dort zu befestigen. Dabei erfolgt die Zugseillängeneinstellung sowie die Einstellung der Torsionsfeder-Vorspannung in der vorbeschriebenen Weise.

Ausgehend von den gattungsgemäßen Toren liegt der Erfindung die Aufgabe zugrunde, die Tormontage am Einbauort und insbesondere die Voreinstellung der Gewichtsausgleichseinrichtung zu vereinfachen. Als weiteres Ziel soll die Torsionsfederanordnung den örtlichen Verhältnissen entsprechend anpaßbar sein.

Zur Lösung dieser Aufgabe wird ein Tor mit den Merkmalen des Anspruchs 1 vorgeschlagen. Durch die horizontale Verschiebbarkeit der aus Torsionsfederanordnung und Seiltrommel bestehenden länglichen Baueinheit und Führung an den beiden Horizontalabschnitten der Führungsschiene wird die Einstellbarkeit der Gewichtsausgleichseinrichtung erheblich vereinfacht, indem die Gewichtsausgleichseinrichtung an jedem ihrer beiden Enden soweit entlang des jeweils zugeordneten Führungsschienen-Horizontalabschnittes verschoben wird, bis die richtige Einstellung der Gewichtsausgleichseinrichtung erreicht ist. In dieser Position wird das jeweilige Ende der Gewichtsausgleichseinrichtung in geeigneter Weise an dem zugehörigen Horizontalabschnitt der Führungsschiene festgelegt. Dadurch wird ferner erreicht, daß der Führungsschienenabstand im Bereich der Gewichtsausgleichseinrichtung exakt den Soll-Abstand einhält.

Um eine exakte und möglichst verkantungsfreie Führung zwischen der Gewichtsausgleichseinrichtung und den Horizontalabschnitten der Führungsschiene zu erreichen, wird ein Führungsschuh nach Anspruch 2 vorgeschlagen.

Spannschrauben und/oder Langlöcher an den beiderseitigen Enden der Gewichtsausgleichseinrichtung bzw. den Führungsschuhen erleichtern das genaue Einstellen und Befestigen der Enden der Gewichtsausgleichseinrichtung an den Horizontalabschnitten der Führungsschienen. Die Torsionsfederwelle kann sowohl unmittelbar in Höhe der Horizontalabschnitte der Führungsschienen, insbesondere in der Führungsschienenmitte (in Vertikalrichtung gesehen) angeordnet werden. Aus Gründen der besonderen Platzverhältnisse ist es aber auch möglich, mittels einer Konsole oder dergleichen die Gewichtsausgleichseinrichtung etwas höher oder etwas niedriger als den horizontalen Führungsschienenabschnitt anzuordnen.

Weitere Merkmale, die insbesondere die Eignung erfindungsgemäßer Tore für Einbausituationen mit besonders geringer Sturzhöhe gewährleisten, sind in den Unteransprüchen und den Ausführungsbeispielen wiedergegeben.

Die vorgenannten, sowie die beanspruchten und in den Ausführungsbeispielen beschriebenen, erfindungsgemäß zu verwendenden Bauteile unterliegen hinsichtlich ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der zugehörigen Zeichnung, in der - beispielhaft - bevorzugte Ausführungsformen dargestellt sind. In der Zeichnung zeigen
- Fig. 1: ein Sektionaltor im geschlossenen Zustand in perspektivischer Ansicht von innen gesehen;
- Fig. 2: von demselben Sektionaltor eine perspektivische Detailansicht der Gewichtsausgleichseinrichtung und deren Befestigung an einem horizontalen Führungsschienenabschnitt;
- Fig. 3: von demselben Sektionaltor eine Vertikalschnittansicht entlang Linie III - III gemäß Fig. 1;
- Fig. 4a: eine Detailvergrößerung der Befestigung der Gewichtsausgleichseinrichtung nach Fig. 3;
- Fig. 4b: die Fig. 4a in Ansicht von oben;
- Fig. 5: eine Detailansicht der unteren Zugseilbefestigung (Schnitt entlang der Linie A - A) gemäß Fig. 3;
- Fig. 6: von demselben Detail eine Seitenansicht, zum Teil aufgebrochen, auf Ansicht B gemäß Fig. 5, sowie
- Fig. 7: dasselbe Sektionaltor in der Öffnungsposition (ausschnittsweise), entsprechend der Darstellung in Fig. 3.

Bei dem Ausführungsbeispiel nach Fig. 1 bis 7 wird ein aus Torsektionen 5A bis 5D als Verschlußelement 5 bestehendes Sektionaltor mittels eines bekannten Elektro(E-)-Antrieb 10 geöffnet und geschlossen; dieser besteht aus einer Motor- und Steuer-Einheit 10A und einer ein Linearantriebsmittel aufweisenden Antriebsschiene 10B, welche etwa in der Mitte zwischen den seitlich der Verschlußelemente 5 angeordneten beiden Führungsschienen 7 an einer Garagendecke 2 befestigt sind. Eine Schubstange 10C überträgt die Antriebskraft von der Antriebsschiene 10B auf die Mitte der Oberkante der obersten Torsektion 5A. Die beiden Führungsschienen 7 sind in dem dargestellten und insoweit bevorzugten Ausführungsbeispiel einspurig ausgeführt und bestehen aus einem Vertikalabschnitt 7A, einem Horizontalabschnitt 7B und einem Bogenabschnitt 7C; sie führt Führungsrollen 6A bis 6E, welche an den oberen bzw. unteren Kanten der Torsektionen 5A bis 5D befestigt sind. Dabei ist die oberste Führungsrolle 6A am freien Ende eines Hebels 8 befestigt, dessen anderes Ende unterhalb der Toroberkante an der obersten Torsektion 5A schwenkbar angelenkt ist, um die oberste Torsektion aus ihrer in Fig. 3 dargestellten Verschlußstellung in eine dem Führungsschienenverlauf entsprechende Kippstellung zu Beginn der Öffnungsbewegung zu verschwenken.

Im Bereich des hinteren Endes des Horizontalabschnittes 7B der Führungsschiene 7 ist eine Gewichtsausgleichseinrichtung 50 angeordnet, welche weiter unten noch näher beschrieben werden wird. Von der Gewichtsausgleichsanordnung 50 führt ein Zugseil 51A einer Zugmittelanordnung 51 etwa parallel des Horizontalabschnittes 7B der Führungsschiene 7 zu zwei im Bereich des Bogenabschnittes 7C angeordneten Umlenkrollen 51C und von dort weiter zur Torunterkante, wo das Seilende nahe der untersten Führungsrolle 6E am Verschlußelement 5 befestigt ist (siehe auch Fign. 5 und 6).

Das andere Ende des Zugseiles 51A ist auf eine Seiltrommel 51B auf- und von dieser abwickelbar. Die Seiltrommel 51B ist Bestandteil der Zugmittelanordnung 51, welche von einer zu ihr koaxial angeordneten Torsionsfeder 52A einer Torsionsfederanordnung 52, die weitere Bestandteil der Gewichtsausgleichsanordnung 50 ist, drehangetrieben.

Die Seiltrommel 51B und die Torsionsfederanordnung 52, zu der u. a. auch eine über die gesamte Länge der Gewichtsausgleichsanordnung sich erstrekkende Haltetraverse 52B und eine Konsole 52C gehört, bilden die Gewichtsausgleichsanordnung 50. Die Konsole 52C ist mit einem Führungsschuh 53 verschraubt, welcher im Inneren des Profils der Führungsschiene 7 verschiebbar geführt und mittels Schrauben 53B nach erfolgter Positionsfindung mit der Führungsschiene fest verschraubbar ist. Die Verschiebbarkeit während der Feineinstellung wird durch Langlöcher 53A der Führungsschuhe 53 sichergestellt. Eine Anschlagkonsole 54 mit einer Justierschraube 55 gestattet die Feineinstellung über den vorderen Anschlag 53C des Führungsschuhs 53. Außer dieser Feineinstellung ist auch eine Grobeinstellung der Gewichtsausgleichseinrichtung 50 möglich. Hierzu sind in bestimmten Abständen des Horizontalabschnitts 7B der Führungsschiene 7 Löcher zur Aufnahme der Schrauben 53A für den Führungsschuh bzw. die Konsole 54 vorgesehen. In der Zeichnung sind diese zusätzlichen Löcher der Übersichtlichkeit halber fortgelassen worden.

Mit dieser Führung der Gewichtsausgleichseinrichtung in der Führungsschiene bis in die gewünschte Einstellposition wird die Tormontage und das Einstellen der Gewichtsausgieichseinrichtung wesentlich vereinfacht und der Führungsschienenabstand auf Sollmaß gehalten.

Die Arbeitsweise dieses Tores entspricht ansonsten der Üblichkeit: Beim Öffnen des Tores unterstützt das von der Torsionsfeder 52A über die Seiltrommel 51B kraftgetriebene Zugseil 51A das Anheben des Tores. Dabei entspannt sich allmählich die Torsionsfeder 52A. Beim wieder Schließen des Tores, bei dem das Torgewicht gravitationsbedingt die Schließbewegung unterstützt, wird das Zugseil 51A von der Seiltrommel 51B allmählich abgewickelt. Nunmehr spannt die Seiltrommel 51B die Torsionsfeder 52A wieder um denselben Betrag, um den die Torsionsfeder beim Öffnen entspannt worden ist.

Bei einem alternativen Ausführungsbeispiel bestehen folgende Unterschiede zu dem ersten Ausführungsbeispiel: Der Führungsschuh der Gewichtsausgleichseinrichtung umfaßt den Horizontalabschnitt der Führungsschiene auf einer für die Führungs- und Fixierzwecke ausreichende Länge und trägt alle für die Feineinstellung erforderlichen Bauteile. Arretierschrauben gestatten das Festklemmen des Führungsschuhs an der gebogenen Unterkante des Führungsschienenprofils. Der Führungsschuh weist einen sich nach oberhalb der Führungsschiene erstreckenden Haltebereich für die Gewichtsausgleichseinrichtung auf, so daß diese oberhalb der horizontalen Führungsschiene angeordnet ist. Zum Umlenken des Zugseils dient nur noch eine einzige Umlenkrolle, welche auf der radialen Außenseite des Bogenabschnitts angeordnet ist. In dem Ausführungsbeispiel befindet sich die Gewichtsausgleichseinrichtung relativ nahe zum Bogenabschnitt und nutzt den oberhalb des HorizontalabSchnittes verfügbaren Freiraum unterhalb der Garagendecke, soweit die Toröffnung erheblich tiefer als die Garagendecke endet.

### Bezugszeichenliste

- 2: Garagendecke
- 3: Toröffnung
- 5: Verschlußelement
- 5A - D: Torsektionen
- 6: Führungsmittel
- 6A - E: Führungsrollen
- 7: Führungsschiene
- 7A: Vertikalabschnitt
- 7B: Horizontalabschnitt
- 7C: Bogenabschnitt
- 8: Hebel
- 10: Elektroantrieb
- 10A: Motor- und Steuereinheit
- 10B: Antriebsschiene
- 10C: Schubstange
- 50: Gewichtsausgleichseinrichtung
- 51: Zugmittelanordnung
- 51A: Zugseil
- 51B: Seiltrommel
- 51C: Umlenkrolle
- 52: Torsionsfederanordnung
- 52A: Torsionsfeder
- 52B: Haltetraverse
- 52C: Konsole
- 53: Führungsschuh
- 53A: Langlöcher
- 53B: Schrauben
- 53C: Anschlag
- 54: Anschlagkonsole
- 55: Einstellschraube

## Patentansprüche

1. Motor- oder handbetriebenes Kipp- oder Sektionaltor
- mit zumindest einem Verschlußelement (5; 5A bis 5D) zum Verschließen einer lichten Toröffnung (3) in der Schließstellung des mindestens einen Verschlußelementes,
- mit einer, vorzugsweise einspurigen, aus einem Vertikalabschnitt (7A), einem Bogenabschnitt (7C) und einem Horizontalabschnitt (7B) bestehenden Führungsschiene,
- mit an dem mindestens einen Verschlußelement befestigten, in der Führungsschiene (7) geführten Führungsmitteln (6), wie Führungsrollen (6A bis 6E) und
- mit einer an dem Horizontalabschnitt (7B) angeordneten Gewichtsausgleichseinrichtung (50), bestehend aus einer Torsionsfederanordnung (52) und einer Zugmittelanordnung (51),
bei dem ein Zugseil (51A) einenends an dem mindestens einen Verschlußelement (5) und anderenends an einer Seiltrommel (51B) angreift und die Seiltrommel mit der Torsionsfederanordnung (52) antriebsverbunden ist,
**dadurch gekennzeichnet,**
**daß** die Torsionsfederanordnung (52) gemeinsam mit der Seiltrommel (51B) horizontal verschiebbar an den beiden Horizontalabschnitten (7B) der Führungsschiene (7) geführt ist.

2. Kipp- oder Sektionaltor nach Anspruch 1, **gekennzeichnet durch** einen Führungsschuh (53) der Gewichtsausgleichseinrichtung (50).

## Claims

1. Motor-driven or hand-driven up-and-over door or sectional door
- with at least one closing element (5; 5A to 5D) for closing a clear door opening (3) in the closed position of the at least one closing element,
- with a preferably single-track guide rail consisting of a vertical portion (7A), a curved portion (7C)and a horizontal portion (7B),
- with a guiding means (6) attached to the at least one closing element and guided in the guiding rail (7), and guiding rollers (6A to 6E) and
- with a weight-balancing device (50) arranged on the horizontal portion (7B) and consisting of a torsional spring arrangement (52) and a mechanical traction arrangement (51),
wherein a traction rope (51) engages at one end of the at least one closing element (5) and at the other end with a rope drum (51B) and the rope drum is connected to the torsional spring arrangement (52) by a drive connection
**characterised in that**,
the torsional spring arrangement (52) is guided together with the rope drum (51B) in a horizontally displaceable manner on the two horizontal portions (7B) of the guide rail (7).

2. Up-and-over or sectional door according to claim 1, **characterised by** a guiding shoe (53) of the weight-balancing device (50).

## Revendications

1. Porte basculante ou sectionnée à actionnement motorisé ou manuel
- avec au moins un élément de fermeture (5; 5A à 5D) pour fermer une ouverture de porte intérieure (3) dans la position de fermeture d'au moins un élément de fermeture précité,
- avec un rail de guidage, de préférence à une voie, constitué d'un tronçon vertical (7A), d'un tronçon d'arc (7C) et d'un tronçon horizontal (7B),
- avec des moyens de guidage (6), comme des rouleaux de guidage (6A à 6E) fixés à au moins un élément de fermeture précité, guidé dans le rail de guidage (7), et
- avec une installation d'équilibrage de poids (50) disposée au tronçon horizontal (7B), constituée d'un agencement à ressort de torsion (52) et d'un agencement à moyen de traction (51),
où un câble de traction (51A) s'applique, d'une part, à au moins un élément de fermeture précité (5) et, d'autre part, à un tambour de câble (51B), et le tambour de câble est relié de façon menante à l'agencement à ressort de torsion (52),
**caractérisée en ce que**,
l'agencement à ressort de torsion (52) est guidé d'une manière déplaçable horizontalement conjointement avec le tambour de câble (51B) aux deux tronçons horizontaux (7B) du rail de guidage (7).

2. Porte basculante ou sectionnée selon la revendication 1, **caractérisée par** un patin de guidage (53) de l'installation d'équilibrage de poids (50).
